# EUROPÄISCHE PATENTSCHRIFT

(11) **EP 0 998 373 B1**
(45) Veröffentlichungstag und Bekanntmachung des Hinweises auf die Patenterteilung: **27.12.2000**
(21) Anmeldenummer: 98940087.4
(22) Anmeldetag: 26.06.1998
(51) Int. Cl.: B25B 5/06, B25B 5/16, B25H 1/10

(54) **SPANNWERKZEUG, INSBESONDERE SPANNZWINGE, SPANNSTOCK ODER SPANNTISCH**
CLAMPING TOOL, ESPECIALLY A CLAMPING CLIP, CLAMPING ROD OR CLAMPING BENCH
OUTIL DE SERRAGE, EN PARTICULIER SERRE-JOINT, BLOC DE SERRAGE OU TABLE DE SERRAGE

(30) Priorität: 23.07.1997 DE 19731579
(43) Veröffentlichungstag der Anmeldung: 10.05.2000
(62) Teilanmeldung aus: 99125704.9
(73) Patentinhaber: wolfcraft GmbH, D-56746 Kempenich (DE)
(72) Erfinder: BLANK, Stefan, D-56567 Neuwied (DE); NONIEWICZ, Zbigniew, D-56746 Kempenich (DE); DEGEN, Klemens, D-56745 Weibern (DE); SCHÜLLER, Hans-Jürgen, D-53426 Königsfeld (DE)
(74) Vertreter: Grundmann, Dirk, Dr.
(86) Internationale Anmeldenummer: EP9803915
(87) Internationale Veröffentlichungsnummer: WO9904932

(56) Entgegenhaltungen:
- DE-A- 3 917 473
- DE-U- 29 605 900
- GB-A- 2 178 689
- GB-A- 2 273 073
- US-A- 2 688 351
- US-A- 3 427 016
- US-A- 4 563 921
- US-A- 5 197 360

## Beschreibung

Die Erfindung betrifft ein Spannwerkzeug gemäß Gattungsbegriff des Anspruchs 1.

Ein gattungsgemäßes Spannwerkzeug in Form einer Spannzwinge ist aus der deutschen Patentanmeldung DE 39 17 473 bekannt. Diese bekannte Spannzwinge besitzt eine bewegliche Spannbacke, welche am Ende einer Schubstange sitzt. Diese Spannbacke durchgreift ein Gehäuse, welches eine zweite, feste Spannbacke trägt. Aus dem Gehäuse ragt ein Handgriff ab. Mittels einer Handhabe, die schwenkbar am Gehäuse angeordnet ist, und die auf den Handgriff zu bewegt werden kann, kann die Schubstange so verlagert werden, daß die bewegliche Spannbacke schrittweise auf die feste Spannbacke zu bewegt wird. Handhabenseitig in Richtung auf die beiden Spannbacken besitzt die vorbekannte Spannzwinge eine freiggebare Rückdrücksperre in Form eines Klemmhebels. Diese soll verhindern, daß die bewegliche Spannbacke in Gegenrichtung verlagert werden kann. Mit einem freien Ende ragt dort der die Rückdrücksperre bewirkende Hebel aus dem Gehäuse heraus und kann verschwenkt werden, um die Rückdrücksperre freizugeben. In der freigegebenen Position lassen sich die beiden Spannbacken in Gegenrichtung auseinanderbewegen. Die Ebene, die durch die Bakkenfläche der festen Spannbacke definiert ist und welche im wesentlichen quer zur Erstreckungsrichtung der Schubstange verläuft, liegt unmittelbar vor dem freien Ende des Rückdrücksperren-Hebels. Dies hat zur Folge, daß bei ungünstigen Raumverhältnissen die Lage des in der besagten Ebene liegenden Werkstückes eine Betätigung des Hebels beeinträchtigt. Darüber hinaus ist bei einer derartigen Spannzwinge das sich rückwärtig zum Handgriff bei der Betätigung schrittweise herausverlagernde freie Ende der Schubstange nachteilhaft. Wird die Spannzwinge beispielsweise derart verwendet, daß die Spannbackenebene in der Horizontalen liegt und soll die Spannzwinge von oben angesetzt werden, so ragt das freie Schubstangenende in störender Weise nach oben in den Raum. Diese Spannzwinge erlaubt zwar den Einsatz an einer Vielzahl von Klemmfällen. In besonderen, und insbesondere in den vorgenannten Klemmfällen ist ein sicheres Lösen der Spannbacken nicht gewährleistet. Es steht auch nur ein geringer Betätigungsweg für den Klemmhebel zur Verfügung.

Aus der amerikanischen Patentschrift 3,427,016 ist eine weitere Spannzwinge bekannt. Dort sitzt parallel zur Schubstange eine drehbare, verzahnte Stange, in welche ein Ende einer schwenkbaren Handhabe eingreift. Durch den Angriff in die Zähne können die beiden Spannbacken aufeinander zu bewegt werden. Hier liegen die beiden Spannbacken rückwärtig zur Betätigungshandhabe. Im Gehäuse sitzt zwar eine Sperrklinke, die als Rückdrücksperre wirkt. Diese soll aber selbst nicht lösbar sein. Zum Lösen der Rückdrücksperre muß die verzahnte Stange durch Angriff an einem an der beweglichen Backe sitzenden Hebel verdreht werden. Auch bei dieser Spanzwinge ist das Lösen der Rückdrücksperre verbesserungswürdig.

Weiter ist aus der im Gebrauchsmuster 87 03 379.8 eine Spannzwinge bekannt. Bei dieser liegt zwar der Lösehebel der Rückdrücksperre entfernt von den beweglichen Backen. Hier tritt aber das eingangs genannte Problem auf, wenn in der Horizontalebene liegende Spannflächen von oben her verspannt werden sollen.

Eine weitere Spannzwinge ist aus der GB 21 78 689. Die Handhabbarkeit dieser Spannzwinge entspricht etwa derjenigen des Gebrauchsmusters 87 03 379.8.

Der Erfindung liegt die Aufgabe zugrunde, eine gattungsgemäße Spannzwinge derart weiterzubilden, daß bei allen Klemmfällen ein sicheres Lösen der Verspannung möglich ist und daß sie beim Klemmen gebrauchsvorteilhafter ansetzbar ist.

Gelöst wird die Aufgabe durch die im Anspruch 1 angegebene Erfindung. Unteransprüche stellen vorteilhafte Weiterbildungen dar. Erfindungsgemäß wird zunächst darauf abgestellt, daß auf die Rückdrücksperre ein Freigabehebel wirkt und daß sowohl die Handhabe als auch der Freigabehebel auf der der Spannzone zwischen den beiden Spannbacken abgewandten Seite des Handgriffes liegen.

Zufolge dieser Ausgestaltung liegt der Freigabehebel zwar in einer Entferntlage zur Spannzone aber gleichzeitig in definierter Abstandslage zu der dem Freigabehebel zugewandten Seite des Werkstückes. Auch in ungünstigen Spannfällen, in denen sich die zum Freigabehebel weisende Oberfläche des Werkstückes bis über die Schubstange hinaus auf die griffseitige bzw. betätigungselementseitige Seite der Schubstange erstreckt, ist ein sicheres Betätigen des Freigabehebels möglich. Zufolge einer fluchtenden Anordnung des Rückens des Handgriffes zur Spannfläche der festen Spannbacke kann dieser bei bestimmten Spannvorgängen sogar eine werkstückunterstützende Funktion ausüben. Zwischen dem Rücken und der festen Spannbacke befindet sich ein zurückspringender Schlitz, aus welchem die Schubstange ragt. Indem die Handhabe zwischen Freigabehebel und Handgriff liegt und der Handgriff am nächsten zur Spannzone bzw. zum Werkstück liegt, ist es sogar möglich, daß zur Betätigung des Freigabehebels die Handhabe als zweiter Handgriff benutzt werden kann. Hierzu erweist sich insbesondere ein zwischen Handhabe und Handgriff liegender etwa dreieckiger Freiraum als vorteilhaft. Die gegensinnig zur Schubstangenverlagerung gerichtete Handhabenbetätigung bedingt desweiteren eine günstige Anlenkung von Freigabehebel und Handhabe am Gehäuse. Die Drehpunkte der beiden Hebel liegen auf derselben Seite der Schubstange, und zwar so, daß zur Betätigung des Freigabehebels nicht einmal der Handgriff, sondern nur die frei vom Gehäuse abragende Handhabe umgriffen zu werden braucht. Die feste Spannbacke liegt auf der gegenüberliegenden Seite der Drehpunkte bzw. der Griffteile. Es ist vorteilhaft, wenn der Freigabehebel dem der Festbakke gegenüberliegenden Ende des Gehäuses zugeordnet ist.

Die Rückdrücksperre kann vorzugsweise so weitergebildet sein, daß die erste Spannbacke durch Hebelbetätigung schrittweise gegenüber der zweiten Spannbacke rückverlagert wird. Zufolge dieser Ausgestaltung ist eine verbesserte Einhandbedienung des Spannwerkzeuges gewährleistet. In einer bevorzugten Ausgestaltung wird die Rückdrücksperre von einem mit der Zug- oder Schubstange verklemm- oder verrastbaren Schieber bewirkt. Dieser Schieber kann gegen die Kraft einer Rückstellfeder frei über die Zug- oder Schubstange verlagert werden. Wird die Betätigung des Freigabehebels beendet, so verlagert sich der Schieber in eine Verklemm- oder Verraststellung und wird unter Mitnahme der Zug- oder Schubstange von der Rückstellfeder zurückverlagert. Die Rückstellfeder greift vorzugsweise am Schieber einseitig an und erzeugt so bei fehlender Gegenspannung oder Gegenlagerung der gegenüberliegenden Seite eine Verkantstellung.

Um den Schieber gleitend über die Zug- oder Schubstange verlagern zu können, ist es vorteilhaft, wenn der Freigabehebel mit einem Arm an der Angriffsseite der Rückstellfeder auf den Schieber drückt, um bei Betätigung die Sperrwirkung aufzuheben. Der Freigabehebel kann weiterhin einen Anschlag ausbilden für die Gegenseite des Schiebers, mittels welchem die Gegenseite des Schiebers gegen einen ortsfesten Anschlag gedrückt werden kann. Hierzu ist der Freigabehebel wirkseitig gabelförmig ausgebildet. Zu dieser schrittweisen Rückverlagerung der Schubstange ist es vorteilhaft, wenn der Freigabehebel von einer die Handhabe als Handgriff nutzenden Hand betätigt wird. Die Handhabe ist von einer Hand umfaßbar, da sich zwischen dem Handgriff und der schräg, in einem Winkel dazu verlaufenden Handhabe ein Freiraum ausbildet, der einen Umgriff der Betätigungshandhabe erlaubt. Es ist dann nicht notwendig, daß die Hand den Handgriff umfaßt, um zur Freigabehebelbetätigung insgesamt zwei Hebel, nämlich auch die Handhabe umgreifen muß.

Zwei Ausführungsbeispiele der Erfindung werden nachfolgend anhand beigefügter Zeichnungen erläutert. Es zeigen:
- Fig. 1: ein erfindungsgemäßes Spannwerkzeug in der Ausgestaltung einer Spannzwinge in einer er sten, unverspannten Stellung;
- Fig. 2: eine Folgedarstellung der Fig. 1 bei betätigter Griffhandhabe im ungespannten Zustand;
- Fig. 3: eine Darstellung bei teilbetätigter Handhabenbetätigung, wobei die beiden Spannbacken unter Einspannung eines Werkstückes auf Block zusammengefahren sind;
- Fig. 4: eine Folgedarstellung zu Fig. 3, bei weiterbetätigter Griffhandhabe und verkürztem Griffarm;
- Fig. 5: eine Folgedarstellung der Fig. 4, wobei im verspannten Zustand die Rückdrücksperre freigegeben ist;
- Fig. 6: eine Folgedarstellung von Fig. 5, wobei die Spannbacken durch Betätigung der Rückdrücksperre in freigaberichtung auseinanderfahren;
- Fig. 7: eine Montagevariante bei der das Spannwerkzeug als Spreizzwinge ausgebildet ist;
- Fig. 8: ein zweites Ausführungsbeispiel der Erfindung; und
- Fig. 9: ein drittes Ausführungsbeispiel der Erfindung.

Die Spannzwinge besitzt eine erste Spannbacke 1 und eine zweite Spannbacke 2. Die erste Spannbacke 1 ist über lösbare Verbindungen, bspw. Steckverbindungen, Schrauben oder dergleichen mit dem einen Ende 3' der Zug- oder Schubstange 3 fest verbunden. Die Spannbacke 2 besitzt ein Schrittgetriebegehäuse, welches von der Schubstange 3 durchsetzt ist.

Das Schrittgetriebegehäuse setzt sich fort in einem Griffteil 33. Am Ansatzbereich des Griffteiles 33 befindet sich eine Drehachse 32, um welche eine Handhabe 10 von einer abgewinkelten Abstandsstellung schwenkbar ist in eine Anlagestellung an das Griffteil 33. Benachbart zur Handhabe 10 ragt aus dem Getriebegehäuse ein Arm eines Freigabehebels 15 heraus, welcher mittels einer Druckfeder 34 dem Gehäuse gegenüber abgefedert ist. In der Ruhestellung beaufschlagt der Wirkarm 18 des Freigabehebels 15 einen ortsfesten Anschlag 35. Der Wirkarm 18 besitzt eine Höhlung, durch welche die Zug- oder Schubstange 3 verläuft. Parallel zum Wirkarm 18 des Freigabehebels 15, welcher um den Lagerstift 16 schwenkbar ist, liegt ein Sperrschieber 14, an welchem an seiner Angriffsseite 19 eine Rückstellfeder 17 angreift und den Sperrschieber 14 entgegen Verlagerungsrichtung der Zug- oder Schubstange 3 beaufschlagt. Die Gegenseite 20 des Sperrschiebers 14 ruht in der Ruhestellung gegen einen ortsfesten Anschlag 24.

Die Handhabe 10 besitzt eine Höhlung 13. Sie ist im Bereich der Höhlung 13 U-förmig ausgestaltet. In diese Höhlung greift der zweite Arm 7 eines Betätigungshebels 6 ein. Der Betätigungshebel 6 besitzt eine winkelförmige Gestalt und beaufschlagt mit seinem zweiten Arm 6', welcher einen Wirkarm ausbildet, eine Beaufschlagungsfläche 9 eines Mitnahmeschiebers 5.

Der Mitnahmeschieber 5 besitzt ebenso wie der Sperrschieber 14 eine Öffnung, durch welche die Zug- oder Schubstange 3 ragt. Ebenso wie die entsprechende Öffnung des Sperrschiebers 14 besitzt die Öffnung des Mitnahmeschiebers 5 Kanten, um sich mit der Zug- oder Schubstange 3 verkanten zu können.

In der Ruhestellung wird der Mitnahmeschieber 5 mittels einer von der Zug- oder Schubstange durchsetzten Druckfeder 4, welche sich auf den Anschlägen 35 abstützt gegen die Anschläge 22, 23 derartig gepreßt, daß die Schubstange 3 frei durch die Öffnung des Mitnahmeschiebers 5 gleiten kann. Zufolge der Vorspannung des Mitnahmeschiebers und der damit einhergehenden Verkantung mit den Schmalkanten der Zug- oder Schubstange 3 ist eine Verlagerung der Schubstange 3 lediglich in Pfeilrichtung möglich.

Das Langloch 11, welches etwa im Scheitel des stumpfwinkligen Betätigungshebel 6 angeordnet ist, liegt etwa in Erstreckungsrichtung des Betätigungshebels 6 und wird von einem ortsfesten Lagerzapfen 8 durchsetzt. Auf der Seite des zweiten Armes greift eine Vorspannfeder 12 an, die im wesentlichen in Richtung der Erstreckung des Langloches wirkt und zwar so, daß ohne Gegenkraft der Wirkarm 36 seine größte Länge besitzt.

Wird die Betätigungshandhabe 10, wie in Fig. 2 dargestellt ist, gegen das Griffteil 33 verlagert, so spannt sich einerseits die Vorspannfeder 12 und andererseits wird durch die Verschwenkung des Wirkarmes 36 der Mitnahmeschieber 5 vom Armende 31 an seiner Beaufschlagungsfläche 9 beaufschlagt und gegen die Druckfeder 4 verlagert. Zufolge der Verkantung 27, 28 wird bei dieser Handhabenbetätigung die Zug- oder Schubstange 3 in Pfeilrichtung verlagert.

Wird die Handhabe gelöst, so verlagert sich der Betätigungshebel 6 zurück. Die Feder 4 rückverlagert den Mitnahmeschieber 5 in die Ruhestellung.

Während dieser Rückverlagerung des Mitnahmeschiebers 5 bleibt die Zug- oder Schubstange unverlagert, da deren Verlagerung entgegen Pfeilrichtung zufolge der Verkantung 25, 26 des Sperrschiebers 14 mit der Zug- oder Schubstange 3 gesperrt ist. Fahren, wie in Fig. 3 dargestellt die beiden Spannbacken 1, 2 unter Einspannung eines Werkstückes 29 auf Block, so vergrößert sich die aufzubringende Kraft, um die Zug- oder Schubstange 3 gegenüber der Spannbacke zu verlagern. Von der Handhabe 10 muß eine größere Kraft aufgebracht werden. Diese Kraft wird übertragen auf den Betätigungshebel 6. Durch die sich vergrößernde Kraftkomponente in Richtung des Langloches 11 wird die Vorspannung der Feder 12 überwunden, so daß das Langloch 11 über den Lagerzapfen 8 gleiten kann, was eine Verkürzung des Hebelarmes 36 zur Folge hat. Einhergehend damit gleitet der Fortsatz 30 in der Höhlung 13 der Handhabe. Zufolge dieser Hebelverkürzung des Wirkarmes 36 kann mittels des gleichbleibenden Hebelarmes der Handhabe 10 eine größere Kraft auf die Beaufschlagungsfläche 9 aufgebracht werden, so daß mit gleichem Kraftaufwand eine größere Spannkraft zwischen den beiden Spannbacken 1 und 2 erzielbar ist, andererseits aber gewährleistet ist, daß im kraftfreien Betrieb eine hohe Schrittweite bei Handhabenbetätigung gewährleistet ist.

Der Sperrschieber 14 kann ebenso wie der Mitnahmeschieber 5 durch Handhabenbetätigung in Pfeilrichtung gegenüber dem Gehäuse verlagert werden. Die Verlagerung des Sperrschiebers 14 erfolgt durch Betätigung des Freigabehebels 15. Der Freigabehebel 15 liegt so vor der Handhabe 10, daß er von den Fingern einer in den Freiraum zwischen Handhabe 10 und Griff 33 gebrachten, die Handhabe 10 griffartig fassenden Hand betätigt werden kann. Eine Freigabe ist damit auch möglich, wenn ein Werkstück sich bis über die Schubstange 3 erstreckt und unmittelbar vor dem etwa in Flucht zur festen Backe 2 liegenden Griff 33 liegt. Insbesondere, wenn das Werkstück in Anlage tritt zu dem Griff 33, es etwa dann möglich ist, wenn die Spannzwinge in der in Figur 7 dargestellten Dehnfunktion arbeitet, kann der Griff nicht mehr umfaßt werden. In der in Fig. 7 dargestellten Dehnfunktion erweist sich die in fluchtartiger Verlängerung zur festen Spannbacke 2 abragende Randkante des Griffes 33 sogar als vorteilhaft, da diese als zusätzliche Anlagefläche an ein Werkstück dienen kann.

Trotz der Beeinträchtigung des Zuganges des Griffes durch eine derartige Werkstückanlage ist eine Betätigung der Handhabe 10 und des Freigabehebels 15 aber dennoch problemlos möglich. Der Freigabehebel 15 liegt etwa diagonaler Gegenüberlage zur festen Spannbacke 2 am Gehäuse. Er wirkt derart auf den Sperrschieber 14, daß die Beaufschlagung des Sperrschiebers 14 mit dem Arm 18 des Freigabehebels 15 die Verkantstellung aufgehoben wird und der Sperrschieber 14 frei über die Zug- oder Schubstange 3 gleiten kann. Hierzu greift der Arm 18 an der Angriffsseite 19 des Sperrschiebers 14 an, auf welcher Seite auch die Rückstellfeder 17 angreift. Durch Verlagerung des Sperrschiebers 14 in Richtung des Pfeiles wird die Rückstellfeder 17 gespannt. Wird der Freigabehebel 15 losgelassen, so zieht die Rückstellfeder an der Angriffsseite 19 den Sperrschieber 14 entgegen Pfeilrichtung. Diese einseitige Belastung des Freigabehebels 15 bewirkt eine Verkantung 25, 26 an den gegenüberliegenden Öffnungsseiten des Sperrschiebers 14. Einhergehend damit verklemmt sich der Sperrschieber 14 auf der Zug- oder Schubstange 3, so daß die Schubstange 3 entgegen Pfeilrichtung von der Rückstellfeder 17 mitgenommen wird, so daß die beiden Spannbacken 1, 2 auseinanderbewegt werden.

Bei der in Fig. 7 dargestellten Dehnfunktionsstellung befindet sich die bewegliche Spannbacke 1 an gegenüberliegenden Enden 3'' der Schubstange 3.

Das in Fig. 8 dargestellte Ausführungsbeispiel funktioniert in identischer Weise wie das in den Fig.1 bis 7 dargestellte Ausführunsbeispiel, lediglich die Gehäuseform ist anders ausgebildet und die Rückstellfeder 17 ist etwas verkürzt. Auch hier ist der um den Lagerstift 16 schwenkbare Freigabehebel 15 gabelförmig ausgebildet und bildet einen Fortsatz 21 aus, welcher einen Anschlag ausbildet, um die Gegenseite 20 des Sperrschiebers 14 gegen den ortsfesten Anschlag 24 zu drücken.

Auch bei dieser Version geht der Rücken des Griffes 33 in einen zurückspringenden Abschnitt über, aus welchem die Schubstange 3 ragt. Wie bei der in den Fig. 1--7 dargestellten Ausführungsform ist der der Schubstange 3 benachbarte zurückspringende Abschnitt geringer zum Freigabehebel 15 beabstandet als der Rücken des Griffes 33.

Das vorbeschriebene Getriebe kann nicht nur an einer Einhandspannzwinge Anwendung finden, sondern an jeder Art von Spannstock und insbesondere an einem Spanntisch. Bei der Anwendung an einem Spanntisch ist vorgesehen, daß die Spannbacken auf zwei parallel zueinanderliegenden Holmen quer dazu liegend, in Parallelrichtung zu den Holmen geführt sind und jeder Holm ein vorbeschriebenes Spanngetriebe aufweist. Die Betätigung kann dabei insbesondere über ein Fußpedal erfolgen.

Das in Fig. 9 dargestellte Ausführungsbeispiel zeichnet sich durch eine ansprechend gestaltete Gehäuseform aus. Auch hier liegen die Anlenkpunkte von Freigabehebel 15 und Handhabe 10 auf der gegenüberliegenden Seite der Spannbacken 1, 2 und auf derselben Seite, wie die aus dem Gehäuse herausragenden Hebel 10, 15. Auch hier ragen Griff 33, Handhabe 10 und Freigabehebel 15 seperat und frei vom Gehäuse ab. Während der Handgriff 33 in direkter Gegenüberlage zur festen Spannbacke liegt, liegt der Freigabehebel in diagonaler Gegenüberlage zur festen Spannbacke. Auch hier verlagert sich beim Spannen die Schubstange bzw. die bewegliche Backe 1 in entgegengesetzter Richtung zur Betätigungsrichtung der Handhabe 10. Auch diese Variante erlaubt eine Montage der beweglichen Spannbacke 1 auf der gegenüberliegenden Seite 3'' der Schubstange 3. In dieser Stellung kann der den Griff ausbildende, vom Gehäuse abragende Arm 33 in Kombination mit der festen Backe 2 eine Stütz funktion ausüben.

## Patentansprüche

1. Spannwerkzeug, insbesondere Spannzwinge, mit einer Spannzone zwischen einer beweglichen, am Ende einer Zug-/Schubstange (3) sitzenden ersten Spannbacke (1) und einer festen, an einem Gehäuse sitzenden zweiten Spannbacke (2), mit einer in Bezug auf die Zugstangenlängserstreckung der festen Spannbacke (2) gegenüberliegend und neben einem gehäuseseitigen Handgriff (33) angeordneten, schwenkbaren Handhabe (10) durch deren Verlagerung gegen den Handgriff (33) die Zugstange (3) und die an deren Ende sitzende bewegliche erste Spannbacke (1) schrittweise derart durch eine Rückdrücksperre mit einem auf der dem Handgriff (33) abgewandten Seite der Handhabe (10) angeordneten Sperrelement rückdrückgesperrt in Richtung auf das Gehäuse verlagerbar ist, daß die bewegliche erste Spannbacke (1) auf die feste zweite Spannbacke (2) zu bewegt wird, wobei die Rückdrücksperre durch Verschwenken des Sperrelementes in Verlagerungsrichtung der Zugstange (3) aufhebbar ist, dadurch gekennzeichnet, daß sowohl die Handhabe (10), als auch ein durch Verschwenken gegen den Handgriff (33) die Rückdrücksperre aufhebender Freigabehebel (15) auf der der Spannzone abgewandten Seite des Handgriffes (33) liegen.

2. Spannwerkzeug nach Anspruch 1, dadurch gekennzeichnet, daß der Freigabehebel (15) an dem der Festbacke (2) diagonal gegenüberliegenden Ende des Gehäuses sitzt.

3. Spannwerkzeug nach einem der vorhergehenden Ansprüche, dadurch gekennzeichnet, daß der Rücken des Griffes (33) etwa in fluchtender Gegenüberlage zur festen Spannbacke (2) am Gehäuse sitzt.

4. Spannwerkzeug nach einem der vorhergehenden Ansprüche, dadurch gekennzeichnet, daß die erste Spannbacke (1) wahlweise an einem der beiden Enden (3', 3'') der Zug- oder Schubstange befestigbar ist.

5. Spannwerkzeug nach einem der vorhergehenden Ansprüche, dadurch gekennzeichnet, daß die Rückdrücksperre einen mit der Zug- oder Schubstange verklemm- oder verrastbaren Schieber (14) umfaßt, welcher von dem Freigabehebel (15) gegen die Kraft einer Rückstellfeder (17) frei über die Zug- oder Schubstange (3) verlagerbar ist und in einer Verklemm- oder Verraststellung unter Mitnahme der Zug- oder Schubstange (3) von der Rückstellfeder (17) rückverlagert wird.

6. Spannwerkzeug nach Anspruch 5, dadurch gekennzeichnet, daß die Rückstellfeder (17) einseitig am Schieber (14) angreift und den Schieber (14) bei unbetätigtem Freigabehebel (15) in der Sperrstellung hält.

7. Spannwerkzeug nach einem der Ansprüche 5 oder 6, dadurch gekennzeichnet, daß der Freigabehebel (15) mit einem Arm (18) an der Angriffsseite (19) der Rückstellfeder (17) angreift und bei Betätigung die Sperrwirkung aufhebt.

8. Spannwerkzeug nach einem der Ansprüche 5-7, dadurch gekennzeichnet, daß der Sperrschieber (14) eine mit Kanten 25, 26 versehene Öffnung aufweist, durch welche die Schubstange (3) ragt und in seiner Sperrstellung mit den Schmalseiten der Zug- oder Schubstange (3) verkantet.

## Claims

1. Clamping tool, in particular clamp, with a clamping zone between a movable first clamping jaw (1) seated at the end of a push/pull rod (3) and a fixed second clamping jaw (2) seated on a housing, with a pivotable handle (10) which in relation to the longitudinal extent of the pull rod is arranged opposite the fixed clamping jaw (2) and adjacent a hand grip (33) on the housing side and by whose displacement towards the hand grip (33) the push rod (3) and the movable first clamping jaw (1) seated at its end are displaceable stepwise towards the housing, being prevented from returning by a return lock with a locking element arranged on the side of the handle (10) facing away from the hand grip (33), in such a way that the movable first clamping jaw (1) is moved towards the fixed second clamping jaw (2), wherein the return lock can be released by pivoting the locking element in the direction of displacement of the pull rod (3), characterised in that both the handle (10) and a release lever (15) which releases the return lock by pivoting towards the hand grip (33) are located on the side of the hand grip (33) facing away from the clamping zone.

2. Clamping tool according to claim 1, characterised in that the release lever (15) is seated at the end of the housing diagonally opposite the fixed jaw (2).

3. Clamping tool according to any of the preceding claims, characterised in that the back of the grip (33) is seated on the housing roughly in alignment and opposition to the fixed clamping jaw (2).

4. Clamping tool according to any of the preceding claims, characterised in that the first clamping jaw (1) can be selectively attached to one of the two ends (3', 3") of the push or pull rod.

5. Clamping tool according to any of the preceding claims, characterised in that the return lock includes a slide (14) which can be clamped or latched to the push or pull rod and which is displaceable freely via the push or pull rod (3) by the release lever (15) against the force of a return spring (17) and in a clamping or latching position is returned by the return spring (17), entraining the push or pull rod (3).

6. Clamping tool according to claim 5, characterised in that the return spring (17) engages the slide (14) on one side and keeps the slide (14) in the locking position when the release lever (15) is not operated.

7. Clamping tool according to either of claims 5 or 6, characterised in that the release lever (15) with one arm (18) engages the engagement side (19) of the return spring (17) and on operation releases the locking action.

8. Clamping tool according to any of claims 5-7, characterised in that the locking slide (14) has an opening which is provided with edges (25, 26) and through which the push rod (3) extends and in its locking position tilts with the narrow sides of the push or pull rod (3).

## Revendications

1. Outil de serrage, en particulier serre-joint, avec une zone de serrage entre une première mâchoire de serrage (1) mobile, montée à l'extrémité d'une barre de traction/poussée (3), et une deuxième mâchoire de serrage (2) fixe, montée sur un boîtier, avec une manette (10) pivotante, disposée à l'opposé par rapport à l'étendue longitudinale des barres de traction de la mâchoire de serrage fixe (2) et à côté d'une poignée (33) située côté boîtier, manette par le déplacement, vers la poignée (33), de laquelle la barre de traction (3) et la première mâchoire de serrage (1) mobile, montée à son extrémité est déplaçable par pas, dans la direction du boîtier, par un dispositif de blocage anti-recul, muni d'un élément de blocage, disposé sur le côté de la manette (10) opposé à la poignée (33), de manière que la première mâchoire de serrage mobile (1) soit déplacée vers la deuxième mâchoire de serrage fixe (2), le dispositif de blocage anti-recul étant susceptible d'être débloqué par pivotement de l'élément de blocage dans la direction de déplacement de la barre de traction (3), caractérisé en ce que tant la manette (10) qu'également un levier de libération (15), débloquant le dispositif de blocage anti-recul par un pivotement vers la poignée (33), sont situés sur le côté de la poignée (33) qui est opposée à la zone de serrage.

2. Outil de serrage selon la revendication 1, caractérisé en ce que le levier de libération (15) est monté sur l'extrémité de boîtier diagonalement opposée à la mâchoire fixe (2).

3. Outil de serrage selon l'une des revendications précédentes, caractérisé en ce que le dos de la poignée (33) s'étend à peu près dans l'alignement de la mâchoire de serrage du côté opposé par rapport au boîtier.

4. Outil de serrage selon l'une des revendications précédentes, caractérisé en ce que la première mâchoire de serrage (1) est susceptible d'être fixée à volonté sur l'une des deux extrémités (3', 3") de la barre de traction ou de poussée.

5. Outil de serrage selon l'une des revendications précédentes, caractérisé en ce que le dispositif de blocage anti-recul comprend un poussoir (14) susceptible d'être serré ou encliqueté avec la barre de traction ou de poussée, poussoir librement déplaçable sur la barre de traction ou de poussée (3) par le levier de libération (15) à l'encontre de la force d'un ressort de rappel (17), et rappelé par le ressort de rappel (17) en une position de serrage ou d'encliquetage par accrochage sur la barre de traction ou de poussée (3).

6. Outil de serrage selon la revendication 5, caractérisé en ce que le ressort de rappel (17) agit sur une face sur le poussoir (14) et maintient le poussoir (14) dans la position de blocage lorsque le levier de libération (15) n'est pas actionné.

7. Outil de serrage selon l'une des revendications 5 ou 6, caractérisé en ce que le levier de libération (15) agit par un bras (18) sur la face d'emprise (19) du ressort de rappel (17) et annule l'effet de blocage en cas d'actionnement.

8. Outil de serrage selon l'une des revendications 5 à 7, caractérisé en ce que le poussoir de blocage (14) présente une ouverture munie d'arêtes (25, 26), à travers laquelle la barre de poussée (3) passe et se cale dans sa position de blocage, grâce aux côtés étroits de la barre de traction ou de poussée (3).
